# EUROPÄISCHE PATENTSCHRIFT

(11) **EP 0 112 526 B1**
(45) Veröffentlichungstag und Bekanntmachung des Hinweises auf die Patenterteilung: **04.03.1987**
(21) Anmeldenummer: 83112333.6
(22) Anmeldetag: 08.12.1983
(51) Int. Cl.: F41C 19/12

(54) **Zündeinrichtung für Patronen, insbesondere für Handfeuerwaffen-Patronen**
Firing device for cartridges, especially for hand fire-arms
Dispositif d'allumage pour cartouches particulièrement pour armes à feu portatives

(30) Priorität: 21.12.1982 DE 3247211; 09.09.1983 DE 3332530
(43) Veröffentlichungstag der Anmeldung: 04.07.1984
(73) Patentinhaber: KRIEGESKORTE & Co. GMBH, D-7000 Stuttgart 61 (DE)
(72) Erfinder: Kriegeskorte, Arndt, D-7447 Aichtal-Aich (DE); Pfeiffer, Klaus, D-7000 Stuttgart 60 (DE)
(74) Vertreter: Patentanwälte Bartels und Partner

## Beschreibung

Die Erfindung betrifft eine Zündeinrichtung, welche die Merkmale des Oberbegriffs des Anspruches 1 aufweist.

Elektrische Zündeinrichtungen dieser Art sind durch die EP-A2-0010509 bekannt und haben gegenüber den üblichen Zündeinrichtungen mit einem Schlagbolzen den Vorteil, bei der Zündung keine oder zumindest keine nennenswerten Schwingungen, wie sie beim Aufprall des Schlagbolzens auf den Zünder unvermeidlich sind, auszulösen, wodurch sich eine wesentlich höhere Treffgenauigkeit als bei einer mechanischen Zündeinrichtung erzielen läßt. Diese bekannten Zündeinrichtungen sind jedoch mit dem Nachteil behaftet, daß sie nur in Verbindung mit Spezialmunition verwendet werden können, nicht aber für die übliche Munition, wie sie in Waffen mit mechanischer Schlagzündung benutzt wird. Dies gilt nicht nur für elektrische Hochpannungs-Zündeinrichtungen, sondern auch für solche Zündeinrichtungen, die mit einer relativ niedrigen Spannung arbeiten. Zurückzuführen ist dies darauf, daß die Zündung durch die Erhitzung eines am Zünder vorgesehenen Widerstandselementes erfolgt, das die Treibladung in der Patrone berührt. Eine Spezialmunition ist auch dann erforderlich, wenn der Zündstrom von einem elektrisch isoliert im Gehäuseboden des Zünders angeordneten Kontaktelement durch das Zündmittel hindurch zum Zündergehäuse oder in umgekehrter Richtung geleitet wird, weil bei der üblichen Munition für die Zündung durch einen Schlagbolzen der Zünder kein elektrisch leitendes Zündmittel enthält.

Es ist ferner bekannt (FR-A-525 682), mit zwei im Abstand nebeneinander liegenden Elektroden den metallischen Boden eine Granate oder Patrone zu kontaktieren und mittels des über die Elektroden fließenden Stromes zu verdampfen. Hierbei ist ebenfalls nur eine Spezialmunition verwendbar, was auch für eine Weiterentwicklung (FR-A-1 494 769) dieses Zündsystems gilt, bei welcher der mittels zweier koaxial angeordneter Elektroden kontaktierbare Patronenboden aus einer Schicht mit hohem elektrischem Widerstand besteht.

Der Erfindung liegt die Aufgabe zugrunde, eine Zündeinrichtung für Patronen, insbesondere Handfeuerwaffen-Patronen, zu schaffen, welche die Vorteile der bekannten mechanischen Zündeinrichtungen mit denjenigen der bekannten elektrischen Zündeinrichtungen vereinigt, also mechanische, durch den Zündvorgang ausgelöste Schwingungen möglichst vollständig vermeidet, aber dennoch die Verwendung der für eine Schlagbolzen-Zündung ausgebildeten, üblichen Munition erlaubt. Diese Aufgabe löst eine Zündeinrichtung mit den Merkmalen des Anspruches 1.

Da bei der erfindungsgemäßen Zündung auf den Zünder kein Zündschlag ausgeübt wird, vielmehr die Zündung elektrisch erfogt, löst der Zündvorgang keine die Treffgenauigkeit herabsetzende Bewegungen oder Schwingungen der Waffe aus. Andererseits sind dadurch, daß die Zündung durch eine Erhitzung des Zündmittels infolge der am Übergangswiderstand zwischen dem Gehäuseboden des Zünders und dem Zündstromübertragungskörper erfolgt, Patronen üblicher Bauweise mit Zündern für eine Schlagzündung ohne Einschränkung verwendbar.

Wegen der relativ großen Stromstärke des Zündstromes ist es auch bei der erfindungsgemäßen Lösung vorteilhaft, den im Zündstromkreis liegenden Schalter als Halbleiterschalter, vorzugsweise als Thyristor, auszubilden.

Um die erforderliche Zündtemperatur mit einem möglichst geringen Zündstrom zu erreichen, ist bei einer bevorzugten Ausführungsform der Zündstromübertragungskörper als Stab mit einer den Gehäuseboden des Zünders kontaktierenden Zündspitze ausgebildet, deren Durchmesser zwischen 0,5 mm und 1,5 mm liegt. Als besonders vorteilhaft hat sich in einer Reihe von Anwendungsfällen ein Durchmesser von 1,3 mm erwiesen. Durch eine derartige Anpassung der Größe des.den Gehäuseboden des Zünders kontaktierenden Fläche des Zündstromübertragungskörpers lassen sich optimale Verhältnisse im Bereich des Übergangswiderstandes erzielen, der maßgebend ist für die hier auftretende Verlustwärme, deren Größe wiederum die Erhitzung des Zündmittels bestimmt. Daneben ist aber auch die Wahl der Zündspannung von Bedeutung, die so getroffen werden muß, daß zwar die Erhitzung des Zündmittels möglichst rasch erfolgt, der Gehäuseboden des Zünders aber nicht durchbrennt.

Der Zündstromübertragungskörper sollte wenigstens in dem den Gehäuseboden des Zünders kontaktierenden Endabschnitt aus einem zähen und abbrandfesten Material bestehen, um eine ausreichend hohe Lebensdauer und damit eine genügend große Schußzahl zu erreichen. Materialien, welche diesen Anforderungen genügen, sind beispielsweise Reineisen, Stahl, Wolfram, Tantal oder Kupfer-Wolfram.

Bei einer bevorzugten Ausführungsform liegt der Anpreßdruck, mit dem der Zündstromübertragungskörper gegen den Gehäuseboden des Zünders drückt, zwischen 2 g und 20 g die Größe des optimalen Druckes hängt nicht nur von der Größe der Kontaktfläche, sondern auch von dem Material ab, aus dem die Zündspitze des Zündstromübertragungskörpers besteht.

Da sich bei der Erhitzung der Zündspitze und des Gehäusebodens des Zünders in der Regel eine Materialwanderung nicht vermeiden läßt und der Materialverlust der Zündspitze aus Gründen einer möglichst hohen Lebensdauer gering gehalten werden muß, ist es zweckmäßig, die Polarität des Zündstromes so zu wählen, daß ein Materialtransport von dem üblicherweise aus Messing bestehenden Zündergehäuse zur Zündspitze erfolgt. Diese Materialablagerung an der Zündspitze ist nich störend, da sie üblicherweise wieder von der Zündspitze abgerisen wird, wenn die Patronenhülse ausgeworfen wird, weil das abgelagerte Material normalerweise mit dem Gehäuseboden des Zünders verschweißt ist.

Im Hinblick auf die Erzielung einer hohen Lebensdauer ist es ferner vorteilhaft, für den im Stoßboden der Waffe eingesetzten, den Zündstromübertragungskörper gegenüber den metallischen Teilen des Stoßbodens isolierenden Isolator ein sehr hartes Material zu verwenden. Bei einer bevorzugten Ausführungsform besteht deshalb dieser Isolator aus Keramik oder Korund. Im folgenden ist die Erfindung anhand eines in der Zeichnung dargestellten Ausführungsbeispiels im einzelnen erläutert. Es zeigen :
Figur 1 ein Blockschaltbild des Ausführungsbeispiels,
Figur 2 einen schematisch dargestellten Längsschnitt im Bereich des Stopbodens und die unvollständig dargestellte Ansicht einer am Stoßboden anliegenden Patrone.

Eine elektrische Zündeinrichtung für die sich im Patronenlager 1 eines Gewehres befindenden Patrone üblicher Bauart, also mit einer aus Metall bestehenden Patronenhülse 2 und einem Zündhütchen bzw. Zünder 3, dessen ebenfalls aus Metall, vorzugsweise wie die Patronenhülse 2 aus Messing bestehendes Gehäuse 4 in elektrisch leitender Verbindung mit der Patronenhülse 2 steht, weist als Zündstromquelle eine Batterie 5 auf, die im Ausführungsbeispiel eine Spannung von 36 Volt hat.

Statt des bei einer mechanischen Zündeinrichtung vorhandenen Schlagbolzens ist ein wie ein Schlagbolzen längsverschiebbar geführter, stabförmiger Zündstromübertragungskörper 6 vorgesehen, dessen gegen die Patronenhülse 2 weisender Endabschnitt als eine im Durchmesser kleinere, ebenfalls zylindrische Zündspitze 6' ausgebildet ist. Wie Fig. 2 zeigt, ist der freie Endabschnitt der Zündspitze 6' in einem hülsenförmigen Isolator 7 längsverschiebbar geführt, der in eine zur Zündspitze konzentrische Bohrung des Stoßbodens 8 eingesetzt ist und aus Keramik, also einem sehr harten Material, besteht. Ein Teil des Stoßbodens 8 steht geringfügig über die der Patronenhülse zugekehrte Stirnfläche des Isolators 7 über. Den im Durchmesser größeren Abschnitt des Stromübertragungskörpers 6 umgibt eine Schraubenfeder 9, die einerseits an einem Ringbund dieses Abschnitts und andererseits an einem diesen Abschnitt rohrförmig umgebenden Führungskörper 20 abgestützt ist. Die Feder 9 ist so bemessen, daß die Zündspitze 6' mit einer Kraft von etwa 10 g an den Boden des Gehäuses 4 des Zünders 3 angedrückt wird.

Wie Fig. 1 zeigt, liegen in dem an die Batterie 5 angeschlossenen Teil des Zündstromkreises der Zündstromübertragungskörper 6, das Patronenlager 1 sowie ein Thyristor 11 in Reihe. In diesem Pfad des Zündstromkreises liegt ferner die Patrone, deren Hülse elektrisch leitend mit dem Patronenlager in Verbindung steht, und deren mit der Hülse elektrisch leitend verbundenes Zündergehäuse 4 vom Zündstift 6' kontaktiert wird. Parallel zu dem aus dem Zündstromübertragungskörper 6, dem Patronenlager 1 und dem Thyristor 11 gebildeten Strompfad liegen eine als Ganzes mit 12 bezeichnete Zündstromquelle sowie eine aus der Reihenschaltung eines Widerstandes 13 und eines manuell betätigbaren Schalters 14 bestehende Entladevorrichtung, mittels deren die Zündstromquelle 12 entladen werden kann. Die Zündstromquelle 12 kann, wie in Fig. 1 dargestellt, aus mehreren parallel geschalteten Kondensatoren C1, C2 und C3 bestehen, die über je einen manuell zu betätigenden Schalter S1 bzw. S2 bzw. S3 an die Batterie 5 angeschlossen werden können. Bei dem Kondensator oder den Kondensatoren der Zündstromquelle 12 handelt es sich um hochwertige Elektrolyt-Kondensatoren, um eine impulsartige Entladung mit hoher Stromstärke, die im Bereich von 30 A liegen kann, zu erzielen.

An die Batterie 5 ist eine Zündeinrichtung 15 angeschlossen, die mittels eines manuell betätigbaren Öffner-Schalters 16 wirksam gemacht werden kann. Der Ausgang der Zündeinrichtung 15 ist über einen manuell betätigbaren Sicherheitsschalter 17 mit der Zündelektrode des Thyristors 11 verbunden. Ist der Sicherheitsschalter 17 geschlossen, führt eine Betätigung des Öffner-Schalters 16 dazu, daß der Thyristor 11 leitend wird und, sofern sich im Patronenlager eine Patrone befindet, der Zündstrom zur Zündung dieser Patrone dadurch führt, daß am Übergangswiderstand zwischen der Zündspitze 6' und dem Boden des Zündergehäuses 4 eine so hohe Wärmeentwicklung auftritt, daß das im Zündergehäuse sich befindende Zündmittel zumindest bis zu seiner Zündtemperatur erhitzt wird. Der Thyristor 11 ist so in den Zündstromkreis gelegt, daß der fließende Zündstrom einen Transport des am Boden des Zündergehäuses 4 verdampfenden Messings zur Zündspitze 6' bewirkt.

Zur Löschung des Thyristors 11 ist eine Löscheinrichtung 18 vorgesehen, deren Ausgang mit der Zündelektrode des Thyristors 11 verbunden ist, während der Eingang an die Batterie 5 angeschlossen ist. Diese Löscheinrichtung 18 führt den Thyristor 11 wieder in den nicht leitenden Zustand zurück.

Das Einschalten und Ausschalten der gesamten Zündeinrichtung erfolgt mittels eines manuell betätigbaren Schalters 19 in der einen der beiden zu der Batterie 5 führenden Anschlußleitungen.

## Patentansprüche

1. Zündeinrichtung für Patronen, insbesondere Handfeuerwaffen-Patronen, mit wenigstens in einem Teilbereich elektrisch leitender Hülse (2) und einem in einem elektrisch leitenden Gehäuse (4) oberhalb einer Zündtemperatur verbrennendes Zündmittel enthaltenden Zünder (3), die einen mit dem elektrisch leitenden Bereich der Hülse (2) in elektrisch leitender Verbindung stehenden Teil der die Patrone enthaltenden Waffe und einen gegen ein metallisches Kontaktelement des Zünders (3) bewegbar gelagerten und mit dem Kontaktelement in Kontakt bringbaren Zündstromübertragungskörper (6, 6') aus elektrisch leitendem Material sowie wenigstens einen wieder aufladbaren Kondensator als Zündstromquelle (12) aufweist, wobei in dem von der Zündstromquelle (12) über den Zündstromübertragungskörper (6, 6'), den Zünder (3) und zurück über die Hülse (2) und den sie kontaktierenden Teil der Waffe zur Zündstromquelle führenden Stromkreis ein Schalter (11) angeordnet ist, dadurch gekennzeichnet, daß der Zündstromübertragungskörper (6, 6') an den Gehäuseboden des Zünders (3) einer für die Zündung mittels eines Schlagbolzens ausgebildeten Patrone anlegbar und der Zündstrom so bemessen ist, daß die am Übergangswiderstand vom Zündstromübertragungskörper (6, 6') zum Gehäuseboden des Zünders (3) durch den Zündstrom erzeugte Wärmemenge für eine Erhitzung des Zündmittels zumindest bis zu seiner Zündtemperatur ausreicht..

2. Zündeinrichtung nach Anspruch 1, dadurch gekennzeichnet, daß der Schalter in an sich bekannter Weise ein Halbleiterschalter, vorzugsweise ein Thyristor (11), ist.

3. Zündeinrichtung nach Anspruch 1 oder 2, dadurch gekennzeichnet, daß der Zündstromübertragungskörper (6, 6') als Stab mit einer den Gehäuseboden des Zünders (3) kontaktierenden Zündspitze (6') ausgebildet ist, die einen Durchmesser zwischen 0,5 mm und 1,5 mm, vorzugsweise einen Durchmesser von 1,3 mm, hat.

4. Zündeinrichtung nach einem der Ansprüche 1 bis 3, dadurch gekennzeichnet, daß der Zündstromübertragungskörper (6, 6') wenigstens in dem den Gehäuseboden des Zünders (3) kontaktierenden Endabschnitt (6') aus einem zähen und abbrandfesten Material besteht.

5. Zündeinrichtung nach Anspruch 4, dadurch gekennzeichnet, daß das zähe und abbrandfeste Material Reineisen, Stahl, Wolfram, Tantal oder Kupfer-Wolfram ist.

6. Zündeinrichtung nach einem der Ansprüche 1 bis 5, dadurch gekennzeichnet, daß der Anpreßdruck, mit dem der Zündstromübertragungskörper (6, 6') gegen den Gehäuseboden des Zünders (3) drückt, zwischen 2 g und 20 g, vorzugsweise bei 5 g, liegt.

7. Zündeinrichtung nach einem der Ansprüche 1 bis 6, dadurch gekennzeichnet, daß die Polarität des Zündstromes so gewählt ist, daß Metallablagerungen infolge des Stromübergangs zwischen Zünder (3) und Zündstromübertragungskörper (6, 6') an letzterem erfolgen.

8. Zündeinrichtung nach einem der Ansprüche 1 bis 7, dadurch gekennzeichnet, daß der Zündstromübertragungskörper (6, 6') mittels eines in den Stoßboden (8) der Waffe eingesetzten Isolators (7) gegenüber dem metallischen Teil des Stoßbodens (8) elektrisch isoliert ist und daß dieser Isolator (7) aus einem harten Material besteht.

9. Zündeinrichtung nach Anspruch 8, dadurch gekennzeichnet, daß sas Material, aus dem der Isolator (7) besteht, keramik oder Korund ist.

## Claims

1. Detonation device for cartridges, particularly hand weapon cartridges, having a casing (2) which is electrically conductive in at least one partial area and a detonator (3) containing an igniting agent in an electrically conductive housing (4) and adapted to burn at above an ignition temperature, the detonation device comprising a part of the weapon containing the cartridge and in electrically conductive communication with the electrically conductive area of the casing (2) and a detonation current transfer member (6, 6') of electrically conductive material mounted for movement towards a metallic contact element of the detonator (3) and adapted to be brought into contact with the contact element and comprising at least one rechargeable capacitor as the detonation current source (12), a switch (11) being disposed in the circuit leading from the detonation current source (12) via the detonation current transfer member (6, 6'), the detonator (3) and back via the casing (2) and the part of the weapon contacting it to the detonation current source, characterised in that the detonation current transfer member (6, 6') can be applied against the end of the housing of the detonator (3) of a cartridge constructed to be detonated by a firing pin, the detonation current being so dimensioned that the amount of heat generated at the transfer resistance from the detonation current transfer member (6, 6') to the bottom of the housing of the detonator (3) by the detonation current is sufficient to heat the ignition agent at least up to its detonation temperature.

2. Detonation device according to Claim 1, characterised in that in per se known manner the switch is a semi-conductor switch, preferably a thyristor (11).

3. Detonation device according to Claim 1 or 2, characterised in that the detonation current transfer member (6, 6') is constructed as a rod having a detonation tip (6') having a diameter of between 0.5 and 1.5 mm and preferably of 1.3 mm, and contacting the end of the housing of the detonator (3).

4. Detonation device according to one of Claims 1 to 3, characterised in that the detonation current transfer member (6, 6'), at least in the end portion (6') which contacts the end of the housing of the detonator (3), consists of a tough and abrasion-resistant material.

5. Detonation device according to Claim 4, characterised in that the tough and abrasion-resistant material is pure iron, steel, tungsten, tantalum or copper-tungsten.

6. Detonation device according to one of Claims 1 to 5, characterised in that the pressure applied by the detonation current transfer member (6, 6') against the end of the housing of the detonator (3) is between 2 g and 20 g and is preferably around 5 g.

7. Detonation device according to one of Claims 1 to 6, characterised in that the polarity of the detonation current is so chosen that by virtue of the transfer of current between detonator (3) and detonation current transfer member (6, 6'), metal becomes deposited on the latter.

8. Detonation device according to one of Claims 1 to 7, characterised in that the detonation current transfer member (6, 6') is electrically insulated in respect of the metallic part of the percussion head (8) by an insulator (7) inserted into the percussion head (8) of the weapon and in that this insulator (7) consists of a hard material.

9. Detonation device according to Claim 8, characterised in that the material of which the insulator (7) consists is a ceramic material or corundum.

## Revendications

1. Dispositif d'allumage pour cartouches, en particulier pour cartouches d'armes à feu portatives présentant une douille (2) électriquement conductrice au moins dans une zone partielle et un allumeur (3) contenant, dans un boîtier (4) électriquement conducteur, un produit de mise à feu qui brûle au-dessus d'une température d'allumage, ledit dispositif d'allumage comprenant une partie de l'arme qui contient la cartouche qui se tient en liaison électriquement conductrice avec la zone électriquement conductrice de la douille (2), et comprenant un organe de transmission du courant d'allumage (6, 6'), en matériau électriquement conducteur, monté mobile contre un élément métallique de contact de l'allumeur (3) et pouvant être amené en contact avec cet élément de contact, ainsi qu'au moins un condensateur rechargeable comme source de courant d'allumage (12), étant précisé que dans le circuit électrique qui part de la source de courant d'allumage (12) en passant par l'organe de transmission du courant d'allumage (6, 6'), par l'allumeur (3) et qui retourne à la source de courant d'allumage par la douille (2) et par la partie de l'arme qui est en contact avec cette douille, est disposé un interrupteur (11), caractérisé en ce que l'organe de transmission du courant d'allumage (6, 6') peut venir s'appliquer contre le fond du carter de l'allumeur (3) d'une cartouche conçue pour allumage par percuteur; et en ce que le courant d'allumage est calculé de façon que la quantité de chaleur produite par le courant d'allumage dans la résistance de passage pour aller de l'organe de transmission du courant d'allumage (6, 6') au fond du carter de l'allumeur (3) suffise pour chauffer le produit de mise à feu au moins jusqu'à sa température d'allumage.

2. Dispositif d'allumage selon la revendication 1, caractérisé en ce que l'interrupteur est un interrupteur à semi-conducteur, d'une façon connue en soi, de préférence un thyristor (11).

3. Dispositif d'allumage selon la revendication 1 ou la revendication 2, caractérisé en ce que l'organe de transmission du courant d'allumage (6, 6') est conçu sous forme d'une tige avec une pointe d'allumage (6') qui vient en contact avec le fond du carter de l'allumeur (3) et qui a un diamètre valant entre 0,5 mm et 1,5 mm, de préférence un diamètre de 1,3 mm.

4. Dispositif d'allumage selon l'une des revendications 1 à 3, caractérisé en ce que l'organe de transmission du courant d'allumage (6, 6') consiste, au moins dans sa portion d'extrémité (6') qui vient au contact du fond du carter de l'allumeur (3), en un matériau durable et résistant à l'usure.

5. Dispositif d'allumage selon la revendication 4, caractérisé en ce que le matériau durable et résistant à l'usure est du fer pur, de l'acier, du tungstène, du tantale ou du cuivre-tungstène.

6. Dispositif d'allumage selon l'une des revendications 1 à 5, caractérisé en ce que la pression d'appui avec laquelle l'organe de transmission du courant d'allumage (6, 6') s'appuie contre le fond du carter de l'allumeur (3) vaut entre 2 g et 20 g, de préférence près de 5 g.

7. Dispositif d'allumage selon l'une des revendications 1 à 6, caractérisé en ce que l'on choisit la polarité du courant d'allumage de façon que les dépôts métalliques provenant du passage du courant entre l'allumeur (3) et l'organe de transmission du courant d'allumage (6, 6') se produisent sur ce dernier.

8. Dispositif d'allumage selon l'une des revendications 1 à 7, caractérisé en ce que l'organe de transmission du courant d'allumage (6, 6') est électriquement isolé, au moyen d'un isolateur (7) inséré dans le guide de percuteur (8) de l'arme, à l'égard de la partie métallique du guide de percuteur (8) ; et en ce que cet isolateur (7) se compose d'un matériau dur.

9. Dispositif d'allumage selon la revendication 8, caractérisé en ce que le matériau dont se compose l'isolateur (7) est de la céramique ou du corindon.
